# EUROPÄISCHE PATENTSCHRIFT

(11) **EP 0 078 448 B1**
(45) Veröffentlichungstag und Bekanntmachung des Hinweises auf die Patenterteilung: **07.08.1985**
(21) Anmeldenummer: 82109659.1
(22) Anmeldetag: 19.10.1982
(51) Int. Cl.: F24D 3/00, F24H 3/00

(54) **Strahlbandheizung**
Baseboard radiation heating
Plinthe chauffante par rayonnement

(30) Priorität: 19.10.1981 DE 3141412
(43) Veröffentlichungstag der Anmeldung: 11.05.1983
(73) Patentinhaber: Ruoff-Schäfer, Rudolf, D-7000 Stuttgart 50 (DE)
(72) Erfinder: Ruoff-Schäfer, Rudolf, D-7000 Stuttgart 50 (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine Strahlbandheizung, welche nach Art sogenannter Fußleistenheizungen möglichst raumumschließend im jeweils zu beheizenden Zimmer angebracht wird.

Fußleistenheizungen dieser Art sind bekannt aus der DE-A-25 31 631 und der DE-A-28 24 628.

Aufgabe der vorliegenden Erfindung ist es, eine Strahlbandheizung zu schaffen, die im Vergleich zu den bekannten Anordnungen eine verbesserte Wirksamkeit aufweist, einfacher zu montieren ist, eine von Knackgeräuschen freie Arbeitsweise sicherstellt, eine problemfreie Aufnahme und Kompensation von sich in Längsrichtung ergebenden Wärmedehnungen ermöglicht und einen unkritischen Ausgleich von Mauerunebenheiten oder nicht exakt rechtwinkligen Eckbereichen des jeweiligen Raumes gestattet.

Die Strahlbandheizung nach der Erfindung besteht bevorzugt aus mehreren Fußleistenartig ausgebildeten Metallprofilteilen vorgebbarer Länge, die mit zumindest zwei beabstandeten, in Längsrichtung verlaufenden Lochreihen versehen sind, wenigstens jeweils zwei zur Führung von Warmwasser bestimmten und mit den Metallprofilteilen wärmeleitend verbundenen Rohren, an den Rohrenden vorgesehenen, zum Anschluß von insbesondere elastisch ausgebildeten Verbindungsleitungen bestimmten Kupplungsorganen, Halteelementen zur wandseitigen Fixierung der Profilteile sowie in der Querschnittsform den Metallprofilteilen angepaßten, geradlinig oder abgewinkelt ausgebildeten Abdeckprofilen.

Die gestellte Aufgabe wird im wesentlichen dadurch gelöst, daß die Metallprofilteile an ihrer Ober- und Unterseite innenliegende Längsleisten aufweisen, die mit den wandseitig befestigten Halteelementen unter Aufrechterhaltung einer axialen Verschiebbarkeit kuppelbar sind, daß zumindest die geradlinigen Abdeckprofile in Axialrichtung elastisch ausgebildet und mit den Metallprofilteilen form- und kraftschlüssig verbindbar sind und daß die abgewinkelt ausgebildeten Abdeckprofile eine die formmäßige Anpassung an unterschiedliche Innen- oder Außenwinkel gestattende Winkelelastizität aufweisen.

Besonders vorteilhafte Ausgestaltungen der Erfindung sind in den Patentansprüchen 2 bis 10 angegeben.

Die Erfindung wird im folgenden unter Bezugnahme auf die Zeichnung anhand von Ausführungsbeispielen näher erläutert ; in der Zeichnung zeigt :
Figur 1 eine schematische Querschnittsansicht einer montierten Strahlbandheizung nach der Erfindung,
Figur 2 eine Teil-Vorderansicht der Anordnung nach Fig. 1,
Figur 3 eine schematische Vorderansicht eines in Form eines Faltenbalgs ausgebildeten Abdeckprofilteils,
Figur 4 eine schematische, teilweise geschnitten dargestellte Draufsicht einer Inneneck-Verbindung,
Figur 5 eine ebenfalls teilweise geschnitten gezeigte Vorderansicht der Inneneck-Verbindung nach Fig. 4, und
Figur 6 eine schematische, teilweise geschnitten gezeigte Draufsicht einer Außeneck-Verbindung mit einem Abschlußteil.

Die Schnittansicht nach Fig. 1 zeigt ein angrenzend an den Boden 1 an einer Wand 2 befestigtes Modul einer Strahlbandheizung. Die Befestigung an der Wand erfolgt dabei über als Kunststoff- oder Blechformteil ausgebildete Halterungen 3, die mittels Schrauben 4 an der Wand 2 befestigt werden.

Die mittels beabstandet angebrachter Halterungen 3 fixierten Module der Strahlbandheizung bestehen jeweils aus einem Metallprofilteil 5, das vorzugsweise im Stranggießverfahren, insbesondere aus Aluminium hergestellt ist.

Dieses Metallprofilteil 5 besteht aus einer im wesentlichen ebenen Vorderwand 10, welche die Hauptstrahlfläche bildet und die über wärmeleitende Stege 8, 9 mit parallel zueinander und beabstandet verlaufenden Rohren 6, 7 verbunden ist, welche das jeweilige Heizmedium, insbesondere Warmwasser führen. Im dargestellten Beispiel sind die Rohre 6 und 7 einteilig mit der Vorderwand 10 ausgebildet. Die Oberfläche der Rohre 6, 7 ist mit die Oberfläche vergrößernden Längsrillen versehen, die im Stranggußverfahren einfach zu erzeugen sind.

Bodenseitig schließt sich an die Vorderwand 10 eine Schrägwand 11 an, die zu einer zu Befestigungszwecken dienenden unteren Längsleiste 14 führt.

Im oberen Bereich geht die Vorderwand in eine Deckwand 12 über, an der einerseits eine im wesentlichen vertikal verlaufende, ebenfalls zu Befestigungszwecken dienende obere Längsleite 13 angeformt ist und die andererseits unter Ausbildung eines zur Schaffung einer Schattennut dienenden Rücksprungs bis an die Wand 2 geführt ist.

Die obere Längsleiste 13 greift in eine obere U-Aufnahme 15 der Halterung 3 ein. Die untere Längsleiste 14 befindet sich in Eingriff mit einer unteren U-Aufnahme 16, der ein federndes Riegelelement 17 der Halterung 3 zugeordnet ist, welches im montierten Zustand des Metallprofilteils 5 eine Vertikalfixierung erbringt.

Charakteristisch für die Befestigung der erfindungsgemäß ausgebildeten Module ist, daß aufgrund des Vorhandenseins der oberen und unteren Längsleisten 13, 14 und der in den Halterungen 3 ausgebildeten oberen und unteren U-Aufnahmen 15, 16 ein einfaches, unabhängig von der Lage und der Ausgestaltung der Rohre 6, 7 erfolgendes Aufstecken der Module auf die Halterungen erfolgen kann, wobei aufgrund der Ausgestaltung der U-Aufnahmen und des Vorhandenseins der Riegelelemente 17 eine allseitige, sichere Fixierung erreicht und gleichzeitig eine Längsverschiebbarkeit der Module bezüglich der Halterungen gewährleistet wird. Diese Längsverschieblichkeit ist im Hinblick auf die sich im Betrieb ergebenden Wärmedehnungen äußerst vorteilhaft, da wegen des Fehlens jeglicher festen oder klemmenden Einspannung in Längsrichtung das Auftreten störender Knackgeräusche verhindert wird.

Das Metallprofilteil 5 weist gegenüber der unteren Längsleiste 14 eine nach vorne vorspringende schürzenartige Leiste auf, deren freies Ende unter Ausbildung eine Schattennut oberhalb des Bodens endet und deren Vorhandensein eventuelle Bodenunebenheiten optisch verschwinden läßt.

Zur Gewährleistung einer Luftzirkulation sind - wie der eine Vorderansicht eines Moduls zeigenden Figur 2 zu entnehmen ist - im Bereich zwischen der unteren Längsleiste 14 und der Schrägwand 11 die Form von vertikalen Langlöchern 22 aufweisende Öffnungen, welche Lufteintrittsöffnungen bilden, vorgesehen. Der Luftaustritt erfolgt über im oberen Bereich der Vorderwand 10 angebrachte Öffnungen 21, die aus horizontal verlaufenden Langlöchern bestehen. Während im unteren Bereich nur eine Reihe von nebeneinanderliegenden vertikalen Langlöchern 22 vorhanden ist, werden im oberen Bereich vorzugsweise zwei nebeneinanderliegende Reihen von Langlöchern 21 angeordnet, welche in Längsnuten 18 der Vorderwand 10 ausgebildet sind.

Diese Längsnuten 18, die sich im Bereich des oberen Rohres 6 befinden, tragen auch zu einer Oberflächenvergrößerung der strahlenden Vorderwand 11 bei. Auch im Bereich des Steges 9, welcher die Strahlplatte mit dem Rohr 7 verbindet, ist vorzugsweise eine Längsnut 19 ausgebildet.

Aufgrund der längslaufenden Nuten 18, 19 und des bezüglich der Vorderwand 10 stark zurückversetzten Wandungsteils 35, in dem die unteren Lufteintrittsöffnungen 22 ausgebildet sind, und der schürzenartigen bodenseitigen Abschlußleiste ergibt sich für die einzelnen Module nicht nur ein ästhetisch ansprechender Gesamteindruck, sondern es werden wesentliche funktionelle Vorteile hinsichtlich der Abstrahleigenschaften, der Luftführung, der Kompaktheit und der Wärmeübertragung von den Rohren 6, 7 auf das Metallprofilteil 5 erzielt. Durch die Ausbildung einer Direktanlage der Halterung 3 an den Rohren 6, 7 kann eine Stabilisierung des Gesamtaufbaus und, falls Halterungen aus Metall Verwendung finden, eine zusätzliche Wärmeübertragungsfläche geschaffen werden.

An der Innenseite des Metallprofilteils 5 sind voneinander beabstandete, einander zugewendete Hakenprofile 20 vorgesehen.

Das in Fig. 3 gezeigte Faltenbalg-Abdeckprofil 23 wird über Kuppellaschen 24 mit den jeweils angrenzenden Modulen formschlüssig gekuppelt und ermöglicht aufgrund der faltenbalgartigen Ausgestaltung einen Längenausgleich in geraden Abschnitten einer montierten Strahlbandheizung, wie sie erforderlich ist, wenn Wärmedehnungen ohne Ausbildung von störenden Spalten aufgenommen werden müssen. Überdies können derartige Faltenbalgteile, wenn sie in einen längeren geradlinigen Abschnitt einer Strahlbandheizung eingeschaltet sind, auch indirekt zum Ausgleich von Bodenunebenheiten beitragen, da sie kleinere horizontale Fluchtfehler aneinandergrenzender Module kompensieren.

Fig. 4 zeigt eine Inneneck-Verbindung zweier Module unter Verwendung eines faltenbalgartig ausgebildeten Inneneck-Abdeckprofils 27.

Die Rohre 6 und 7 der an die Eckverbindung angrenzenden Module sind über elastische Schläuche 29 bzw. 30 (Fig. 5) miteinander verbunden. Zum Anschluß solcher Verbindungsschläuche sind die Rohre 6, 7 stirnseitig mit Schraubnippeln versehen.

Zur Fixierung des Inneneck-Abdeckprofils 27, das zumindest im Eckbereich aus einen Faltenbalgelement 23 besteht, sind spezielle Halterungen 3 vorgesehen, welche mit seitlichen Trägeransätzen 25 versehen sind, an denen eine vertikale Kuppelachse 26 ausgebildet ist. Auf diese vertikale Kuppelachse 26 können entsprechend ausgebildete Klemmenteile des Inneneck-Abdeckprofils aufgeschnappt werden. Auf diese Weise können mit zwei im Eckbereich zu befestigenden Halterungen 3 Halteaufnahmen für Metallprofilteile 5 und das Inneneck-Abdeckprofilteil 27 geschaffen werden, wobei in dem in Fig. 4 gezeigten Falle nur die eckseitigen Kuppelachsen 26 der Halterungen 3 als Schnappaufnahmen genutzt werden. Aufgrund der symmetrischen Ausgestaltung der Halterungen 3 sind diese jedoch universell verwendbar.

Die Schnittansicht nach Fig. 5 zeigt nochmals eine Vorderansicht einer Halterung 3 mit seitlich wegführenden Trägeransätzen und vertikal verlaufender Kuppelachs.e 26. Ferner ist zu sehen, daß diese Halterungen 3 im Bereich ihrer oberen und unteren Enden mit U-Aufnahmen für die entsprechenden Längs-Halteleisten der einzelnen Module versehen sind.

Die faltenbalgartige Ausgestaltung des Inneneckteils 27 schafft eine weitestgehende Unabhängigkeit von der Exaktheit der jeweiligen Raumecke, erleichtert damit die Montage der Strahlbandheizung und erbringt einwandfreie formschlüssige Übergänge zwischen den jeweils im Eckbereich endenden Modulen.

Zur Erleichterung eines Höhenausgleichs werden die Halterungen 3 mit Vertikalschlitzen 28 versehen, durch welche die Schrauben 4 eingesetzt sind.

Fig. 6 zeigt eine Draufsicht auf einen Außeneck- Übergang unter Verwendung eines Außeneck-Abdeckprofils 31, dessen Außenkontur im Querschnitt teilkreisförmig ist und sich über einen Winkel von 90° erstreckt. An der Innenseite ist dieses Außeneck-Abdeckprofil 31 mit Klemmaufnahmen versehen, die zusammen mit den vertikal verlaufenden Kuppelachsen der Halterungen 3 Schnappverbindungen bilden. Die Halterungen 3 entsprechen den im Zusammenhang mit Fig. 4 und Fig. 5 beschriebenen Halterungen, sie sind jedoch im Falle einer Außeneck-Verbindung unmittelbar angrenzend an die jeweilige Mauerecke angebracht. Zwischen Metallprofilteilen 5 und dem Außeneck-Abdeckprofil 31 ist jeweils ein Abdeckprofil-Faltenbalg 23 angeordnet, wie er beispielsweise in Fig. 3 gezeigt ist. Die an diesem Teil vorgesehenen Kuppellaschen 24 können im Mittelbereich der Metallprofilteile 5 in zwischen den Rohren 6, 7 vorgesehene C-Profilaufnahmen eingreifen. Vorzugsweise werden zwischen den einzelnen Teilen kraftübertragende Klemmaufnahmen geschaffen.

Aufgrund der Zwischenschaltung von Faltenbalgteilen 24 zwischen das in sich starre Außeneck-Abdeckprofil 31 und die angrenzenden Metallprofilteile 5 wird wiederum eine weitgehende Unabhängigkeit von der korrekten Rechtwinkligkeit des jeweiligen Außenecks erreicht und außerdem eignen sich diese Faltenbalgabschnitte 23 zum problemfreien, durch Wärmedehnungen bedingten Längenausgleich.

Im rechten Teil der Fig. 6 ist ein Abschlußelement einer Strahlbandheizung dargestellt. In diesem Bereich werden das obere und untere Rohr 6, 7 über einen Stutzen 32 verbunden, so daß der notwendige Strömungsweg zwischen Vorlauf-und Rücklaufleitung geschaffen wird.

Mittels einer in gleicher Weise wie bereits beschrieben ausgebildeten Halterung 3 wird unter Zwischenschaltung eines Faltenbalgteiles 34 eine Abschlußkappe 33 durch Schnappverbindung mit der Kuppelachse 26 fixiert. Bei dieser Abschlußkappe handelt es sich um ein dem Außeneck-Abdeckprofilteil 31 entsprechendes bzw. gleiches Teil.

Aufgrund der Ausgestaltung der einzelnen Module kann erreicht werden, daß der über Strahlung abgegebene Anteil an der gesamten abgegebenen Wärmeleistung etwa 40 bis 50 % beträgt.

Von nicht genau rechtwinkligen Innenecken oder Außenecken und auch von Höhenversetzungen in der Bodenfläche herrührende Montageprobleme werden bei der Strahlbandheizung nach der Erfindung durch die Verwendung von wenigstens in einer Ebene flexibel ausgebildeten Zwischenelementen ausgeschaltet, die es gestatten, einzelne Module in praktisch beliebigem Winkel miteinander zu verbinden und einen eventuell auftretenden Höhenversatz in der Bodenebene auszugleichen.

Sehr wesentlich ist auch der Vorteil, daß die flexiblen Elemente Wärmedehnungen, die in größeren Räumen mehrere Zentimeter betragen können, automatisch ausgleichen, so daß die Strahlbandheizung nach der Erfindung weitgehend ohne Berücksichtigung von sich später im Betrieb ergebenden Wärmedehnungen montiert werden kann, da die erforderlichen Längenausgleiche über die flexiblen Zwischenelemente erfolgen.

Die stets vorhandene Schiebekupplung zwischen den Modulen und Zwischengliedern bzw. Abdeckgliedern einerseits und den Halterungen andererseits gewährleistet eine exakte Lagepositionierung der einzelnen Module und eine geräusch-, insbesondere knackgeräuschfreie Dehnung und Kontraktion in Abhängigkeit von der jeweiligen Temperatur.

Nach einer Ausführungsvariante werden am Abdeckteil 23 seitlich jeweils zwei Haltelaschen angebracht, die eine form- und kraftschlüssige Verbindung mit den abgewinkelten Eckprofilteilen 27, 31 gewährleisten.

## Patentansprüche

1. Strahlbandheizung, bestehend aus mehreren fußleistenartig ausgebildeten Metallprofilteilen (5) vorgebbarer Länge, die mit zumindest zwei beabstandeten, in Längsrichtung verlaufenden Lochreihen (21, 22) versehen sind, wenigstens jeweils zwei zur Führung von Warmwasser bestimmten und mit den Metallprofilteilen wärmeleitend verbundenen Rohren (6, 7) an den Rohrenden vorgesehenen, zum Anschluß von insbesondere elastisch ausgebildeten Verbindungsleitungen (29, 30) bestimmten Kupplungsorganen, Halteelementen (3) zur wandseitigen Fixierung der Profilteile sowie in der Querschnittsform den Metallprofilteilen angepaßten, geradlinig (23) oder abgewinkelt (27, 31) ausgebildeten Abdeckprofilen, dadurch gekennzeichnet, daß die Metallprofilteile (5) an ihrer Ober-und Unterseite innenliegende Längsleisten (13, 14) aufweisen, die mit den wandseitig befestigten Halteelementen (3) unter Aufrechterhaltung einer axialen Verschiebbarkeit kuppelbar sind, daß zumindest die geradlinigen Abdeckprofile (23) in Axialrichtung elastisch ausgebildet und mit den Metallprofilteilen (5) form- und kraftschlüssig verbindbar sind und daß die abgewinkelt ausgebildeten Abdeckprofile (27, 31) eine die formmäßige Anpassung an unterschiedliche Innen- oder Außenwinkel gestattende Winkelelastizität aufweisen.

2. Strahlbandheizung nach Anspruch 1, dadurch gekennzeichnet, daß jedes Metallprofilteil (5) bodenseitig mit einer Reihe von senkrecht stehenden und deckseitig mit wenigstens einer Reihe horizontal angeordneter Langlöcher (21, 22) versehen ist, und daß die senkrecht stehenden Langlöcher (22) in einem bezüglich der Vorderwand (10) des Metallprofilteils (5) zurückversetzten Wandabschnitt (35) und die horizontal liegenden Langlöcher (21) am Boden von horizontal verlaufenden Profilnuten (18) ausgebildet sind.

3. Strahlbandheizung nach Anspruch 1, dadurch gekennzeichnet, daß von den mit den Metallprofilteilen (5) einteilig ausgebildeten, wasserführenden Rohren (6, 7) das untere Rohr (7) über einen schräg zur Vorderwand (10) des Metallprofilteils (5) verlaufenden Steg (9) mit einem nach innen geknickten Wandungsabschnitt (11) des Metallprofilteils (5) verbunden ist.

4. Strahlbandheizung nach Anspruch 3, dadurch gekennzeichnet, daß im Bereich der Verbindung eines jeden Rohres (6, 7) mit dem Metallprofilteil (5) wenigstens eine parallel zum jeweiligen Rohr verlaufende Profilnut (18, 19) vorgesehen ist.

5. Strahlbandheizung nach Anspruch 1, dadurch gekennzeichnet, daß die zur wandseitigen Fixierung bestimmten Halteelemente (3) nach oben offene, im wesentlichen U-förmige, Paßaufnahmen für die parallel zueinander verlaufenden Halteleisten (13, 14} der Metallprofilteile (5) bildende Führungen (15, 16) aufweisen, und daß der unteren Führung (16) wenigstens ein federnd ausgebildetes Riegelorgan (17) zugeordnet ist.

6. Strahlbandheizung nach Anspruch 5, dadurch gekennzeichnet, daß an den Mittelbereich der Halteelemente (3) seitlich und nach vorne abstehende Träger (25) für parallel zur Basis des Halteelements (3) und senkrecht verlaufende Kuppelachsen (26) angeformt sind, welche zur Fixierung von mit passenden Schnappaufnahmen versehenen, abgewinkelten Abdeckprofilteilen (27, 31) bestimmt sind.

7. Strahlbandheizung nach Anspruch 1, dadurch gekennzeichnet, daß die Abdeckprofile zumindest zum Teil aus Kunststoff bestehen und wenigstens in Teilbereichen nach Art eines Faltenbalges mit senkrecht stehenden Faltrippen ausgebildet sind.

8. Strahlbandheizung nach Anspruch 7, dadurch gekennzeichnet, daß die Inneneckteile (27) im Bereich zwischen ihren Schnappaufnahmen faltenbalgartig ausgebildet sind.

9. Strahlbandheizung nach Anspruch 7, dadurch gekennzeichnet, daß die Außeneckteile (31) im Bereich zwischen ihren Schnappaufnahmen mit ebener Oberfläche ausgebildet und beidseitig angrenzend an diesen Bereich faltenbalgartig geformt oder mit entsprechenden geraden Faltenbalgprofilen gekuppelt sind.

10. Strahlbandheizung nach einem oder mehreren der vorhergehenden Ansprüche, dadurch gekennzeichnet,- daß am Ende mehrerer aufeinanderfolgend montierter Metallprofilteile (5) eine zumindest auf einem Teil ihrer Länge faltenbalgartig ausgebildete Abschlußkappe (33) vorgesehn und durch Schnappverbindung an einer Kuppelachse (26) eines an der Wand (2) befestigten Halteelements (3) fixiert ist.

## Claims

1. Strip radiator consisting of a plurality of profiled metal sections (5) of skirting board-like construction and predeterminable length which are provided with at least two spaced apart longitudinally extending rows of holes (21, 22) and respectively have at least two respective pipes (6, 7) which are intended to convey hot water and which are thermally conductingly connected with the profiled metal sections ; coupling members provided at the pipe ends for the attachment of connection lines (29, 30), in particular of resilient construction ; holding elements (3) for securing the profiled sections at the wall side and also straight (23) or angled (27, 31) profiled covers the cross-sectional shape of which is matched to the profiled metal sections, characterised in that the profiled metal sections (5) have at the top and bottom sides inwardly disposed longitudinal rails (13, 14) which can be coupled, while maintaining axial displaceability, with the holding elements (3) which are secured to the wall ; in that at least the straight profiled covers (23) are of elastic construction in the axial direction and can be coupled in shape-locked and force locked manner with the profiled metal sections (5) ; and in that the profiled covers (27, 31) of angled shape have an angular elasticity which permits shape-wise adaption to different internal or external angles.

2. Strip radiator in accordance with claim 1, characterised in that each profiled metal section (5) is provided at the floor side with a row of vertically upright elongate holes (22) and at the ceiling side with at least one row of horizontally arranged elongate holes (21) ; and in that the vertically upright elongate holes (22) are formed in a wall section (35) which is set back relative to the front wall (10) of the profiled metal section (5) and the horizontally disposed elongate holes (21) are formed at the base of horizontally extending profiled grooves (18).

3. Strip radiator in accordance with claim 1, characterised in that the lower pipe (7) of the water conveying pipes (6, 7) which are formed in one piece with the profiled metal sections (5) is connected via a web (9) which extends obliquely to the front wall (10) of the profiled metal section (5) with an inwardly angled wall portion (11) of the profiled metal section (5).

4. Strip radiator in accordance with claim 3, characterised in that at least one profiled groove (18, 19) extending parallel to the respective pipe is provided in the region of the connection of each pipe (6, 7) with the profiled metal section (5).

5. Strip radiator in accordance with claim 1, characterised in that the holding elements (3) intended for the mounting at the wall side have upwardly open substantially U-shaped guides (15, 16) which form fitted recesses for the holding rails (13, 14) of the profiled metal sections (5), which holding rails extend parallel to one another ; and in that at least one locking member (17) of spring construction is associated with the lower guide (16).

6. Strip radiator in accordance with claim 5, characterised in that sideways and forwardly projecting supports (25) are formed on the central region of the holding elements (3) for coupling axles (26) which extend vertically parallel to the base of the holding element (3) and which are intended for the mounting of angled profiled cover sections (27, 31) provided with matching snap connection recesses.

7. Strip radiator in accordance with claim 1, characterised in that the profiled covers consist at least in part of synthetic material and are constructed at least regionally in the manner of a bellows with vertically upright fold ribs.

8. Strip radiator in accordance with claim 7, characterised in that the internal corner parts (27) are of bellows-iike construction in the region between their snap connector recesses.

9. Strip radiator in accordance with claim 7, characterised in that the external corner parts (31) are formed with a flat surface in the region between their snap connector recesses and are either of bellows-like shape at both sides adjoining this region, or are coupled with corresponding, straight, bellows sections.

10. Strip radiator in accordance with one or more of the preceding claims, characterised in that a terminal cap (33) is provided at the end of serveral sequentially mounted profiled metal sections (5) and is of bellows-like construction over at least part of its length and is secured by a snap connection to a coupling axle (26) of a holding element (3) mounted on the wall (2).

## Revendications

1. Chauffage par ruban rayonnant, constitué par plusieurs profilés métalliques (5) de longueur prédéterminable réalisés à la façon de plinthes, qui sont dotés d'au moins deux rangées de trous (21. 22) espacées s'étendant dans une direction longitudinale, au moins deux tubes (6, 7) destinés à conduire de l'eau chaude et reliés de manière conductrice de la chaleur aux profilés métalliques, des organes de couplage prévus aux extrémités des tubes et destinés au raccordement de conduites de liaison (29, 30), en particulier de réalisation élastique, des éléments de retenue (3) pour une fixation murale des profilés, ainsi que des profils de couverture adaptés par la forme en section transversale aux profilés métalliques, de réalisation rectiligne (23) ou coudée (27, 31), caractérisé en ce que les profilés métalliques (5) présentent du côté intérieur sur leurs côtés inférieur et supérieur, des baguettes longitudinales (13, 14) qui peuvent être couplées aux éléments de retenue (3) fixés au mur, tout en conservant une possibilité de coulissement axial, en ce qu'au moins les profils de couverture rectilignes (23) sont réalisés élastiquement dans le sens axial et peuvent être reliés aux profilés métalliques (5) à liaison de forme et de force, et que les profils de couverture de réalisation coudée (27, 31) présentent une élasticité angulaire permettant l'adaptation de forme à différents angles internes ou externes.

2. Chauffage par ruban rayonnant suivant la revendication 1, caractérisé en ce que chaque profilé métallique (5) est doté côté sol d'une rangée de trous allongés situés verticalement et côté sommet d'au moins une rangée de trous allongés disposés horizontalement (21, 22), et que les trous allongés situés verticalement (22) sont pratiqués dans une section de paroi (35) en retrait par rapport à la paroi frontale (10) du profilé métallique (5), et les trous allongés disposés horizontalement (21) sont pratiqués au fond de rainures profilées (18) s'étendant horizontalement.

3. Chauffage par ruban rayonnant suivant la revendication 1, caractérisé en ce que parmi les tubes (6, 7) conduisant de l'eau, réalisés en une pièce avec les profilés métalliques (5), le tube inférieur (7) est relié par une entretoise (9) s'étendant en oblique vers la paroi frontale (10) du profilé métallique (5), à une section de paroi (11) coudée vers l'intérieur du profilé métallique (5).

4. Chauffage par ruban rayonnant suivant la revendication 3, caractérisé en ce qu'au voisinage de la liaison de chaque tube (6, 7) avec le profilé métallique (5), est prévue au moins une rainure profilée (18, 19) s'étendant parallèlement au tube concerné.

5. Chauffage par ruban rayonnant suivant la revendication 1, caractérisé en ce que les éléments de retenue (3) destinés à la fixation murale présentent des guides (15,16) formant des réceptacles adaptés ouverts vers le haut, essentiellement en forme de U, pour les baguettes de retenue (13, 14) s'étendant parallèlement entre elles des profilés métalliques (5), et qu'au guide inférieur (16) est associé au moins un organe de verrou (17) de réalisation à ressort.

6. Chauffage par ruban rayonnant suivant la revendication 5, caractérisé en ce que dans la zone médiane des éléments de retenue (3) sont façonnés des appuis (25) faisant saillie latéralement et vers l'avant pour des axes de couplage (26) s'étendant parallèlement à la base de l'élément de retenue (3) et verticalement, qui sont destinés à l'immobilisation de parties de profils de couverture coudées (27, 31) dotées de réceptacles d'encliquetage adaptés.

7. Chauffage par ruban rayonnant suivant la revendication 1, caractérisé en ce que les profils de couverture sont faits au moins partiellement de matière synthétique et sont réalisés au moins dans des zones partielles, à la façon d'un accordéon avec des nervures de pli situées verticalement.

8. Chauffage par ruban rayonnant suivant la revendication 7, caractérisé en ce que les parties de coin interne (27) sont réalisées en accordéon dans la zone entre leurs réceptacles d'encliquetage.

9. Chauffage par ruban rayonnant suivant la revendication 7, caractérisé en ce que les parties de coin externe (31) sont réalisées avec des surfaces planes dans la zone entre leurs réceptacles d'encliquetage et de part et d'autre de cette zone, de façon limitrophe, sont façonnées en accordéon ou couplées à des profils en accordéon rectilignes correspondants.

10. Chauffage par ruban rayonnant suivant une ou plusieurs des revendications précédentes, caractérisé en ce qu'à l'extrémité de plusieurs profilés métalliques (5) montés en succession, est prévu un capuchon de terminaison (33) réalisé sur une partie au moins de sa longueur en accordéon et immobilisé par liaison par encliquetage sur un axe de couplage (26) d'un élément de retenue (3) fixé au mur (2).
